# EUROPÄISCHE PATENTSCHRIFT

(11) **EP 3 019 794 B1**
(45) Veröffentlichungstag und Bekanntmachung des Hinweises auf die Patenterteilung: **17.10.2018**
(21) Anmeldenummer: 14736628.0
(22) Anmeldetag: 30.06.2014
(51) Int. Cl.: F23L 9/04, F23L 9/06, C10J 3/52, C10J 3/56, C04B 38/00, F27D 3/16

(54) **VERFAHREN UND VORRICHTUNG ZUR NACHBEHANDLUNG DES BEI DER VERGASUNG ANFALLENDEN C-HALTIGEN BODENPRODUKTS**
METHOD AND DEVICE FOR THE POST-TREATMENT OF C-CONTAINING BASE PRODUCTS PRODUCED DURING GASSING
PROCÉDÉ ET DISPOSITIF DE RETRAITEMENT DU PRODUIT DE FOND CARBONÉ OBTENU LORS DE LA GAZÉIFICATION

(30) Priorität: 10.07.2013 DE 102013107311
(43) Veröffentlichungstag der Anmeldung: 18.05.2016
(73) Patentinhaber: thyssenkrupp Industrial Solutions AG, 45143 Essen (DE)
(72) Erfinder: ABRAHAM, Ralf, 59192 Bergkamen (DE); PAVONE, Domenico, 44797 Bochum (DE)
(74) Vertreter: thyssenkrupp Intellectual Property GmbH
(86) Internationale Anmeldenummer: PCT/EP2014/001790
(87) Internationale Veröffentlichungsnummer: WO 2015/003778

(56) Entgegenhaltungen:
- EP-A1- 1 518 613
- DE-A1- 4 413 923
- DE-B3-102008 029 934
- JP-A- 2002 195 757
- US-B1- 6 202 573

## Beschreibung

Die Erfindung richtet sich auf ein Verfahren und eine Vorrichtung zur Nachbehandlung des bei der Vergasung von kohlenstoffhaltigen, fossilen Brennstoffen in einem HTW-Verfahren anfallenden C-haltigen Bodenproduktes in Schwerkraftrichtung unterhalb der Wirbelschicht.

Bei der Vergasung von aschehaltigen fossilen Brennstoffen im HTW-Vergaser unter stationären Wirbelschichtbedingungen wird am Boden des Vergasers ein kohlenstoffhaltiger Aschestrom (sog. Bodenprodukt) abgezogen. Zur Ausnutzung der Energie und zur Erreichung der Deponiefähigkeit wird das Bodenprodukt bisher einer externen Feuerung zugeführt.

Aschen/Bodenprodukte aus Teilvergasungsprozessen, wie dem HTW-Verfahren, besitzen einen zu hohen TOC-Gehalt (Total Organic Carbon = oxidierbarer Kohlenstoff) für eine einfache Deponierung gemäß den Deponieklassen 1/2 der TA-Siedlungsabfall. Außerdem ist die Energienutzung unvollständig und führt im Fall von CO₂-Abtrennung zu verschlechterten Abtrenngraden.

US 6,202,573 B1 beschreibt ein Verfahren zur Nachbehandlung von Flugasche.
DE 44 13 923 A1 beschreibt ein Verfahren zur Erzeugung von Synthesegas in einer Wirbelschicht.

Aufgabe der Erfindung ist es, eine weitergehende Oxidation mit einfachen Mitteln zu erreichen zur Erhöhung des Kohlenstoffumsatzes in HTW-Vergasern.

Mit einem Verfahren der eingangs bezeichneten Art wird diese Aufgabe gemäß der Erfindung durch die Zuführung eines Oxidationsmittels durch Beaufschlagung von offenporigen, keramischen Elementen, wie Gasspülsteinen, Schaumkeramiken od. dgl. in einem Bodenprodukt-Oxidator unterhalb der Wirbelschicht gelöst.

Mit einer derartigen Verfahrensweise wird erreicht, dass unmittelbar in das anfallende Bodenprodukt kleinverteilte Oxidationsmittel eingebracht werden können, wie beispielsweise CO₂/Dampf.

Durch diese Verfahrensweise wird auch erreicht, dass das Bodenprodukt soweit oxidiert wird, dass die aus der Anlage austretende Asche mindestens der Deponieklasse 2 (TA-Siedlungsanfall; < 5 % TOC) entspricht.

Ausgestaltungen der Erfindung ergeben sich aus den Unteransprüchen. Dabei kann vorgesehen sein, dass ein Teil des Oxidationsmittels über ein unterhalb des Eintritts des Bodenproduktes in den Oxidator positioniertes, kegelförmiges Element in das Bodenprodukt eingebracht wird. Ein solches erstes kegelstumpfförmiges Element kann z.B. als Verteiler des Bodenproduktes im Bodenprodukt-Oxidator dienen.

In weiterer Ausgestaltung kann nach der Erfindung vorgesehen sein, dass wenigstens ein Teil des Oxidationsmittels über nebeneinander auf Abstand angeordnete Spülsteine in das zu behandelnde Bodenprodukt eingebracht wird. Diese Spülsteine können sehr unterschiedliche Formen aufweisen, etwa kegelstumpfförmig, zylindrisch, als Halbkugeln od. dgl., ohne dass die Erfindung auf eine bestimmte Gestaltung beschränkt wäre.

Eine vorteilhafte Ausgestaltung der Erfindung besteht darin, dass das Oxidationsmittel bei kegelstumpfförmigen Spülsteinen über die Stirnfläche und die Kegelmantelfläche eingebracht wird.

Wie oben schon angedeutet, kann als Oxidationsmittel O₂/Dampf oder O₂/CO₂ oder ähnliches eingesetzt werden, was beispielsweise zur Vermeidung von stationären Ascheagglomerationen/-versinterungen dient.

Nach der Erfindung kann auch vorgesehen sein, dass im dem HTW-Vergaser nachgeschalteten Bodenprodukt-Oxidator das Oxidationsmittel in wenigstens zwei Ebenen zugeführt wird.

Zur Lösung der gestellten Aufgabe sieht die Erfindung auch eine Vorrichtung vor, die sich dadurch auszeichnet, dass zur Einbringung des Oxidationsmittels offenporige keramische Elemente, wie Gasspülsteine vorgesehen sind, wobei bei kegelstumpfförmigen Gasspülsteinen solche mit einer gasdurchlässigen Stirn- und einer gasdurchlässigen Mantelfläche vorgesehen sind.

Die Erfindung sieht auch vor, dass die Vorrichtung mit wenigstens einer Messeinrichtung zur Überwachung des C-Gehaltes im Bodenprodukt ausgerüstet ist, wobei die Messung insbesondere der Regelung der Austragsorgane dient. Durch eine derartige Messung des C-Gehaltes kann gewährleistet werden, dass die die Vorrichtung verlassende Asche die zur Deponie notwendigen Parameter aufweist.

Eine Ausgestaltung der Erfindung besteht auch darin, dass diese Messeinrichtung zum berührungslosen Messen mittels Mikrowellen ausgestattet ist, wozu beispielsweise eine Messeinrichtung eingesetzt werden kann, wie sie beispielsweise von der INDUTECH GmbH, Simmersfeld, publiziert ist. Natürlich sind auch andere Messmethoden möglich.

Weitere Einzelheiten, Merkmale und Vorteile der Erfindung ergeben sich aufgrund der nachfolgenden Beschreibung sowie anhand der Zeichnung. Diese zeigt in
- Fig. 1: eine Prinzipskizze eines Wirbelschichtvergasers mit integrierter Bodenprodukt-Oxidation,
- Fig. 2: eine Prinzipdarstellung eines Bodenprodukt-Oxidators sowie in
- Fig. 3: Möglichkeiten von Gasspülsteinen, Schaumkeramikelementen oder anderen hochporösen Keramiken innerhalb des Bodenprodukt-Oxidators.

Fig. 1 zeigt ein Schaltbild mit einem allgemein mit 1 bezeichneten Wirbelschichtvergaser, dem in Schwerkraftrichtung unten eine Bodenprodukt-Oxidation 2 nachgeschaltet ist, wie sie im Einzelnen weiter unten näher beschrieben wird. Das Schaltbild zeigt eine Lagerung 3, z.B. mit einer Zellenradschleuse 4, in dem das zu vergasende Produkt zunächst über einen Wiegebehälter 5, anschließend über eine Eintragschleuse 6 zu einem Vorlagebehälter 7 geleitet wird. Danach wird das zu vergasende Produkt wiederum über eine Zellenradschleuse 4a über Schnecken 8 bzw. 8a dem Wirbelschichtvergaser 1 zugeführt.

Im Kopfbereich des Vergasers 1 wird das Gas über einen Rückführzyklon 9 geleitet, wobei das Gas über einen Rohgaskühler 10 einem Warmgasfilter 11 zugeführt wird.

Die Bodenprodukt-Oxidation im Anlageteil 2 wird mit entsprechenden Oxidationsmitteln, allgemein mit 12 bezeichnet, beaufschlagt, wobei es sich um O₂/Dampf, 0₂/CO₂ oder ähnliche Gemische handeln kann. In Fig. 2 ist vereinfacht der Bodenproduktvergaser 2 dargestellt mit Oxidationsmittelzufuhr gemäß Pfeil 12. Das Einbringen des Bodenproduktes ist mit einem Pfeil 13 angedeutet. Das Austragen des Bodenproduktes deutet ein Pfeil 14 an.

Um das Oxidationsmittel möglichst fein verteilt in das einfallende Bodenprodukt einbringen zu können, ist in der Bodenprodukt-Oxidation 2 in Fig. 2 eine Reihe von Möglichkeiten dargestellt, wobei die dort dargestellten Elemente aus hochporösen Keramiken gebildet sind, wie beispielsweise Gasspülsteine, Schaumkeramik od. dgl. Im Kopfbereich der Oxidation 2 ist ein kegelförmiges Element 15 dargestellt.

Lediglich als weitere Beispiele und nur prinzipiell angedeutet sind in Fig. 2 unterschiedliche Anordnungen und Gestaltungen der porösen Keramikelemente gezeigt. So ist in einer Ebene unter dem kegelförmigen Element 15 eine aus Kegelstümpfen 16 gebildete Fläche angedeutet, eine Ebene ist als Platte 17 mit selbstverständlich vorhandenen Durchbrüchen angedeutet. Hier kann es sich beispielsweise um ein gitterartiges Element aus porösen Keramiken handeln. Mit 18 ist eine Ebene aus kegelstumpfförmigen Spülsteinen bzw. Keramiksteinen dargestellt, die an ihren Gesamtflächen von Gas durchströmt werden können, wobei hier ebenfalls wieder ausreichende Durchtrittsöffnungen für das durchfallende Bodenprodukt vorhanden sind. Die Gasströme sind insgesamt mit kleinen Pfeilen angedeutet.

Eine mögliche unterschiedliche Anordnung von keramischen Elementen zeigt Fig. 3. Dabei sind horizontal nebeneinander angeordnete kegelstumpfförmige Elemente mit 16a bezeichnet, vertikal angeordnete kegelstumpfförmige Elemente mit 16b. Pyramidenförmige Elemente mit 19 sind dort ebenso dargestellt, wie halbkugelförmige Elemente 20. Hier kann es sich selbstverständlich auch um entsprechende runde Scheiben handeln.

Natürlich sind die beschriebenen Ausführungsbeispiele der Erfindung noch in vielfacher Hinsicht abzuändern, ohne den Grundgedanken zu verlassen. So ist die Erfindung insbesondere nicht auf die Anzahl und die Anordnung der porösen Kegel beschränkt.

### Bezuqszeichenliste:

- 1: Wirbelschichtvergaser
- 2: Bodenprodukt-Oxidation
- 3: Lagerung
- 4, 4a: Zellenradschleuse
- 5: Wiegebehälter
- 6: Eintragschleuse
- 7: Vorlagebehälter
- 8, 8a: Schnecken
- 9: Rückführzyklon
- 10: Rohgaskühler
- 11: Warmgasfilter
- 12: Oxidationsmittel
- 13, 14: Pfeil
- 15: kegelförmiges Element
- 16: Fläche
- 16a, 16b: kegelstumpfförmige Elemente
- 17: Platte
- 18: Ebene
- 19: pyramidenförmige Elemente
- 20: halbkugelförmige Elemente

## Patentansprüche

1. Verfahren zur Nachbehandlung des bei der Vergasung von kohlenstoffhaltigen, fossilen Brennstoffen in einem HTW-Verfahren anfallenden C-haltigen Bodenproduktes in Schwerkraftrichtung unterhalb der Wirbelschicht,
**gekennzeichnet durch** die Zuführung eines Oxidationsmittels durch Beaufschlagung von offenporigen, keramischen Elementen (15-20), wie Gasspülsteinen, Schaumkeramiken, in einem Bodenprodukt-Oxidator (2).

2. Verfahren nach Anspruch 1, **dadurch gekennzeichnet, dass** ein Teil des Oxidationsmittels über ein unterhalb des Eintritts des Bodenproduktes in den Oxidator (2) positioniertes, kegelförmiges Element (15) in das aus der Wirbelschicht ausgetragene Bodenprodukt eingebracht wird.

3. Verfahren nach Anspruch 1 oder 2, **dadurch gekennzeichnet, dass** wenigstens ein Teil des Oxidationsmittels über nebeneinander auf Abstand angeordnete kegelstumpfförmige Spülsteine (16, 18) in das zu behandelnde Bodenprodukt eingebracht wird.

4. Verfahren nach Anspruch 3, **dadurch gekennzeichnet, dass** das Oxidationsmittel bei kegelstumpfförmigen Spülsteinen (18) über die Stirnfläche und die Kegelmantelfläche eingebracht wird.

5. Verfahren nach einem der vorangehenden Ansprüche, **dadurch gekennzeichnet, dass** als Oxidationsmittel O2/Dampf oder O2/CO2 eingesetzt wird.

6. Verfahren nach einem der vorangehenden Ansprüche, **dadurch gekennzeichnet, dass** im dem HTW-Vergaser nachgeschalteten Bodenprodukt-Oxidator (2) das Oxidationsmittel in wenigstens zwei Ebenen (12) zugeführt wird.

7. Vorrichtung zur Einbringung eines Oxidationsmittels in das bei einem HTW- Vergaser anfallende Bodenprodukt, wobei die Vorrichtung als Bodenprodukt-Oxidator (2) ein Unterteil des HTW-Vergasers bildet, **dadurch gekennzeichnet, dass** wenigstens eine perforierte Ebene aus einer Mehrzahl von offenporigen keramischen Elementen, wie Gasspülsteinen, Schaumkeramiken (16, 18), im Bodenprodukt-Oxidator (2) zur Einbringung des Oxidationsmittels vorgesehen ist.

8. Vorrichtung nach Anspruch 7, **dadurch gekennzeichnet, dass** zur Einbringung des Oxidationsmittels offenporige keramische Elemente, wie Gasspülsteine (18) vorgesehen sind, wobei bei kegelstumpfförmigen Gasspülsteinen (18) solche mit einer gasdurchlässigen Stirn und einer gasdurchlässigen Mantelfläche vorgesehen sind.

9. Vorrichtung nach Anspruch 7 oder 8, **dadurch gekennzeichnet, dass** sie mit wenigstens einer Messeinrichtung zur Überwachung des C-Gehaltes im Bodenprodukt ausgerüstet ist, wobei die Messung insbesondere der Regelung der Austragsorgane dient.

10. Vorrichtung nach Anspruch 9, **dadurch gekennzeichnet, dass** die Messeinrichtung zum berührungslosen Messen z.B. mittels Mikrowellen ausgestattet ist.

## Claims

1. Process for aftertreating carbonaceous bottom product generated during gasification of carbonaceous fossil fuels in an HTW process gravitationally below the fluidized bed,
**characterized by** supplying an oxidizing agent by charging open-pore ceramic elements (15-20), such as gas purging plugs, ceramic foams, in a bottom product oxidizer (2).

2. Process according to Claim 1, **characterized in that** some of the oxidizing agent is introduced into the bottom product discharged from the fluidized bed via a conical element (15) positioned below the feed of the bottom product into the oxidizer (2).

3. Process according to either of Claims 1 and 2, **characterized in that** at least some of the oxidizing agent is introduced into the bottom product to be treated via frustoconical purging plugs (16, 18) arranged side by side with a space between them.

4. Process according to Claim 3, **characterized in that** in the case of frustoconical purging plugs (18) the oxidizing agent is introduced via the end face and the lateral surface of the cone.

5. Process according to any of the preceding claims, **characterized in that** the oxidizing agent employed is O₂/steam or O₂/CO₂.

6. Process according to any of the preceding claims, **characterized in that** in the bottom product oxidizer (2) downstream of the HTW gasifier the oxidizing agent is supplied in at least two planes (12).

7. Apparatus for introducing an oxidizing agent into the bottom product generated in an HTW gasifier, wherein the apparatus, as bottom product oxidizer (2), forms a bottom part of the HTW gasifier, **characterized in that** at least one perforated plane composed of a plurality of open-pore ceramic elements, such as gas purging plugs, ceramic foams (16,18) is provided in the bottom product oxidizer (2) for introduction of the oxidizing agent.

8. Apparatus according to Claim 7, **characterized in that** said apparatus is provided with open-pore ceramic elements, such as gas purging plugs (18), for introduction of the oxidizing agent, wherein in the case of frustoconical gas purging plugs (18) said plugs have a gas-permeable end face and a gas-permeable lateral surface.

9. Apparatus according to either of Claims 7 and 8, **characterized in that** said apparatus is equipped with at least one measuring device for monitoring the carbon content in the bottom product, wherein the measurement is used in particular to control the discharging means.

10. Apparatus according to Claim 9, **characterized in that** the measuring device is set up for contactless measurement, for example by means of microwaves.

## Revendications

1. Procédé de retraitement du produit de fond carboné formé lors de la gazéification de combustibles fossiles carbonés par un procédé HTW en-dessous du lit fluidisé dans le sens de la pesanteur,
**caractérisé par** l'introduction d'un agent oxydant par chargement d'éléments céramiques à pores ouverts (15-20), tels que des briques de rinçage de gaz, des céramiques expansées, dans un oxydateur de produit de fond (2).

2. Procédé selon la revendication 1, **caractérisé en ce qu'**une partie de l'agent oxydant est introduite dans le produit de fond déchargé du lit fluidisé par un élément conique (15) positionné sous l'entrée du produit de fond dans l'oxydateur (2).

3. Procédé selon la revendication 1 ou 2, **caractérisé en ce qu'**au moins une partie de l'agent oxydant est introduite dans le produit de fond à traiter par des briques de rinçage tronconiques (16, 18) agencées espacées les unes des autres.

4. Procédé selon la revendication 3, **caractérisé en ce que**, dans le cas de briques de rinçage tronconiques (18), l'agent oxydant est introduit par la surface frontale et la surface d'enveloppe conique.

5. Procédé selon l'une quelconque des revendications précédentes, **caractérisé en ce que** de l'O₂/vapeur ou de l'O₂/CO₂ est utilisé en tant qu'agent oxydant.

6. Procédé selon l'une quelconque des revendications précédentes, **caractérisé en ce que** l'agent oxydant est introduit dans au moins deux plans (12) dans l'oxydateur de produit de fond (2) raccordé en aval du gazéificateur HTW.

7. Dispositif pour l'introduction d'un agent oxydant dans le produit de fond formé dans un gazéificateur HTW, le dispositif formant une partie inférieure du gazéificateur HTW en tant qu'oxydateur de produit de fond (2), **caractérisé en ce qu'**au moins un plan perforé constitué par une pluralité d'éléments céramiques à pores ouverts, tels que des briques de rinçage de gaz, des céramiques expansées (16, 18), est prévu dans l'oxydateur de produit de fond (2) pour l'introduction de l'agent oxydant.

8. Dispositif selon la revendication 7, **caractérisé en ce que** des éléments céramiques à pores ouverts, tels que des briques de rinçage de gaz (18), sont prévus pour l'introduction de l'agent oxydant ; en cas de briques de rinçage de gaz tronconiques (18), de telles briques ayant une surface frontale perméable aux gaz et une surface d'enveloppe perméable aux gaz étant prévues.

9. Dispositif selon la revendication 7 ou 8, **caractérisé en ce qu'**il est équipé d'au moins un appareil de mesure pour surveiller la teneur en carbone du produit de fond, la mesure servant notamment à la régulation des organes de sortie.

10. Dispositif selon la revendication 9, **caractérisé en ce que** l'appareil de mesure est configuré pour la mesure sans contact, p. ex. par micro-ondes.
